# FASCICULE DE BREVET EUROPEEN

(11) **EP 0 511 090 B1**
(45) Date de publication et mention de la délivrance du brevet: **27.12.1995**
(21) Numéro de dépôt: 92401132.3
(22) Date de dépôt: 22.04.1992
(51) Int. Cl.: H01H 9/04

(54) **Dispositif pour l'obtention d'une face apparente d'une cloison comportant un élément encastré et élément de cloison comportant un tel dispositif**
Vorrichtung zur Erzeilung einer sichtbaren Oberfläche einer ein Einbauteil umfassenden Wande und eine solche Vorrichtung umfassendes Wandelement
Device for achieving a visible surface of a wall containing flush-mounted element and wall element containing such a device

(30) Priorité: 26.04.1991 FR 9105184
(43) Date de publication de la demande: 28.10.1992
(73) Titulaire: SOCIETE AQUITAINE DE DEVELOPPEMENT DE SALLES A ENVIRONNEMENT CONTROLE, SADSEC, F-33000 Bordeaux (FR)
(72) Inventeur: Duffay, Laurent, F-78910 Orvilliers (FR)
(74) Mandataire: Thibon-Littaye, Annick

(56) Documents cités:
- DE-U- 1 726 389
- DE-U- 7 443 127
- FR-A- 2 104 466
- FR-A- 2 437 717
- FR-E- 81 563

## Description

La présente invention concerne un dispositif pour l'obtention d'une cloison sans discontinuité, alors qu'elle comprend au moins dans une face apparente un logement destiné à un élément à encastrer, recouvert par une membrane de protection fixée à la face apparente de la cloison.

L'élément à encastrer pourra consister, par exemple, en un interrupteur de commande d'éclairage ou d'appareillages divers, en un voyant indicateur coloré selon un code ou portant des inscriptions, en un dispositif regroupant une pluralité d'interrupteurs poussoirs, voyants... et constituant un panneau de commande d'utilisation ou de saisie d'un appareillage tel que, par exemple, un appareil de communication ou de téléphonie.

L'importance de l'obtention d'une cloison sans discontinuité comportant un tel matériel qui lui est intégré, se fait surtout ressentir dans les locaux devant répondre à des normes d'hygiène et de sécurité rigoureuses pouvant aller jusqu'à l'exigence de stérilisation de ces locaux afin de les rendre exempts de tous germes microbiens.

C'est le cas par exemple des salles d'opération en milieu hospitalier, des salles blanches destinées à la fabrication des semi-conducteurs, des abattoirs, des cuisines industrielles, des laboratoires pharmaceutiques, etc...

Il est connu pour répondre à ces conditions de disposer de cloisons, dont au moins la face apparente est traitée étanche ou revêtue d'une feuille d'un matériau plastique, de manière à pouvoir procéder au nettoyage éventuellement par jet d'eau sous pression avec ou sans adjonction de produits désinfectants.

Or la présence de l'appareillage précité, fût-il étanche en soi, représente un obstacle à la désinfection des locaux.

En effet, ceux-ci, même lorsqu'ils sont encastrés, définissent avec le logement ménagé dans la cloison un plan de joint perpendiculaire à celle-ci, dans lesquels sont susceptibles de se loger des bactéries qui ainsi nichées ne pourront pas être atteintes par les moyens de nettoyage mis en oeuvre.

Bien entendu, dans les lieux spécifiques précités, il n'est pas admissible de tolérer de tels pièges à poussières et à bactéries, constitués par les plans de joints précités, ou d'une manière générale par toutes fissures, fentes, recoins, et interstices divers.

Pour remédier à cela, on peut imaginer de rendre hermétique les plans de joints précités en coulant dans l'interstice une matière fluide de colmatage à base de silicones par exemple.

Mais un tel procédé présente d'une part l'inconvénient de ne pas assurer un état de surface parfaitement plan, en continuité avec la face apparente de la cloison, mais de plus, il est impossible à mettre en oeuvre dans l'interstice entre un bouton poussoir mobile et son support pour des raisons évidentes de coulissement de l'un par rapport à l'autre.

On peut également penser disposer des joints caoutchouc rapportés pour obtenir une étanchéité par l'intermédiaire par exemple de chicanes constituant un obstacle au cheminement de l'eau, mais dans tous les cas, ces dispositifs constituent des reliefs de nature à créer des recoins où s'accumuleront des poussières et des bactéries.

Un autre problème connu, pour des raisons plus particulièrement d'étanchéité, est rencontré également dans les salles d'eau.

En effet, pour des raisons évidentes de sécurité les points d'eau tels que douches, baignoires, lavabos définissent un volume- enveloppe, dans lequel aucun appareillage ou commande d'appareillage électrique ne doit se trouver, et au-delà duquel s'étend d'un mètre dans toutes les directions un volume de protection où les appareils s'y trouvant doivent comporter un double isolement.

L'état de la technique le plus proche suivant le document DE-U-1 726 389 ne saurait satisfaire à de telles exigences. Il décrit un dispositif de protection d'un élément de commande électrique installé en façade d'une paroi de bâtiment. Dans ce document l'élément de cloison comprend au moins un logement pour un élément encastré de commande électrique recouvert par une membrane de protection fixée à la face apparente de la cloison. Il est proposé de recouvrir un élément de commande mobile par une membrane de caoutchouc qui est fixée sur la face extérieure de la paroi par des vis. Une telle conception implique des moyens mécaniques de fixation qui passent à travers la membrane de recouvrement et présentent au moins une partie accessible à l'extérieur. Elle laisse de ce fait de nombreuses possibilités à l'encrassement et la prolifération de bactéries dans des zones difficiles à nettoyer ou désinfecter, au niveau notamment des têtes de vis et du pourtour de la membrane.

Pour y satisfaire, l'invention a pour objet un élément de cloison, comprenant au moins un logement pour un élément encastré de commande ou de signalisation électrique recouvert par une membrane de protection fixée à la face apparente de la cloison, caractérisé en ce que ladite membrane est collée au moins sur la face apparente de la cloison en une zone périphérique adhésive formant un cadre autour de l'élément encastré au-delà du plan de joint formé entre les bords latéraux dudit élément et dudit logement, pour former un couvre-joint plat, apte à rendre l'encastrement étanche tout en assurant la continuité de la face apparente de la cloison, selon un plan sensiblement identique, par affleurement de la membrane sur ladite face, qui est ainsi étanche et lisse.

Selon l'invention, on entend par face apparente, la face finie de la cloison, c'est-à-dire éventuellement revêtue d'un matériau de parement ou utilitaire tel que stratifié, carrelage ou autres.

Au moyen d'un tel dispositif, on obtient un élément de cloison exempt de tout piège à saletés ou bactéries. De fait, même si le pourtour de la membrane constitue avec la face apparente de la cloison un coin, ce dernier est facile d'accès donc peut être nettoyé, dans la mesure où il ne constitue pas un interstice entre deux plans sensiblement perpendiculaires à la face apparente de la cloison, et où, selon l'invention, l'épaisseur de la membrane sera la plus faible possible.

Pour réduire encore l'épaisseur de la membrane sur son pourtour, on prévoit avantageusement selon l'invention que ses bords périphériques soient effilés.

Selon une caractéristique particulièrement avantageuse de l'invention, le logement destiné à l'élément à encastrer est dimensionné de sorte qu'une face de cet élément, une fois encastrée, vienne en affleurement de la face apparente de la cloison de sorte que la membrane porte sur un maximum de surface, ce qui permet d'en réduire encore l'épaisseur dans la mesure où elle n'a pas besoin de résister à des efforts de perforation importants.

Selon d'autres caractéristiques de l'invention, ladite membrane est constituée par un film plastique ayant des qualités de résistance à la perforation et de souplesse élastique à la déformation et est collée sur la face apparente de la cloison, au moyen d'une couche de matière adhésive.

Pour une application du dispositif selon l'invention à un élément de commande électrique du type poussoir, la membrane selon l'invention est prévue pour présenter une souplesse élastique à la déformation permettant l'actionnement du poussoir et une résistance à la perforation autorisant ces déformations sans risquer de rompre l'étanchéité.

Pour un tel type d'application, on prévoit avantageusement que la membrane ne soit collée que sur le pourtour du logement destiné à l'élément à encastrer de sorte à préserver la déformation de la membrane en lui évitant d'être collée sur la portion mobile du poussoir.

A cet effet, la membrane est avantageusement associée à une couche de matière adhésive, définissant un cadre autour de l'élément à encastrer.

Pour une application à un élément de signalisation, on peut par contre prévoir que la membrane soit collée également sur toute la surface de l'élément venant à affleurement de la face apparente de la cloison.

Pour une application à un élément à encastrer comportant au moins un panneau de commande comprenant une pluralité de touches de commande électrique du type à poussoir, on prévoit avantageusement que la membrane soit associée à une couche de matière adhésive définissant au moins un cadre autour dudit panneau de commande.

On préserve ainsi la déformation de la membrane en lui évitant d'être collée sur la portion de surface correspondant au panneau de commande comportant les poussoirs, tout en assurant la tenue de la membrane sur une surface suffisante en la collant sur les portions de surface de l'élément venant à affleurement de la face apparente de la cloison, qui ne sont pas destinées à subir des déplacements.

Une telle application peut, par exemple, servir à l'encastrement d'un appareillage de téléphonie. Auquel cas le panneau de commande est constitué par des touches à enfoncement de type poussoir pour les commandes en prise de ligne, appel, ou numérotation, les emplacements des touches et du haut-parleur et/ou microphone pouvant être matéralisés par sérigraphie de la membrane.

En fonction des caractéristiques de l'appareillage téléphonique, il peut s'avérer avantageux que l'épaisseur de la membrane soit réduite aux emplacements du haut-parleur et/ou microphone afin de limiter l'atténuation du son à la traversée de la membrane, par exemple dans le cas où l'augmentation de la puissance du haut-parleur et/ou la sensibilité du microphone de l'appareillage téléphonique entraînerait des modifications structurelles de celui-ci.

Cette diminution d'épaisseur peut être avantageusement obtenue, soit lors de la fabrication de la membrane en matière plastique, soit par apposition sur la face interne de la membrane d'une feuille plus fine, la membrane étant alors munie de série de trous aux emplacements du haut-parleur et/ou du microphone. Cette dernière solution ne nuit, ni à l'étanchéité ni à la résistance mécanique de la membrane, dans la mesure où ces emplacements correspondent à des portions de la surface de l'élément venant à affleurement qui ne requièrent pas d'action de déplacement.

L'invention étant plus particulièrement destinée au recouvrement d'appareillages électriques, un élément de cloison selon l'invention comporte avantageusement un conduit de passage de conducteurs électriques destinés audit élément débouchant dans ledit logement.

Selon une autre forme de réalisation, ledit logement peut également être traversant pour permettre une intervention sur ledit élément sans intervenir sur la face apparente comme par exemple le remplacement d'une ampoule d'un élément de signalisation du type voyant lumineux.

D'autres caractéristiques apparaîtront au cours de la description qui va suivre, donnée à titre d'exemple et effectuée en regard du dessin annexé sur lequel :

La figure 1 est une vue frontale partielle d'une face apparente d'une cloison sans discontinuité selon l'invention.

La figure 2 est une vue en perspective éclaté d'un dispositif pour l'obtention d'une cloison sans discontinuité selon la figure 1.

La figure 3 est une vue en coupe transversale d'une cloison au niveau d'un élément encastré après montage.

La figure 4 est une vue partielle en coupe d'un élément de cloison à face apparente sans discontinuité selon l'invention, comprenant un appareillage de téléphonie encastré.

Sur ces figures, les mêmes éléments ont été désignés par les mêmes références pour des raiosns de clarté. De même, et pour les mêmes raisons, seuls les éléments essentiels pour la compréhension de l'invention ont été représentés. Ils l'ont été sans respect d'échelle et de manière schématique.

La cloison 1 représentée sur les figures comporte une face apparente 2 à partir de laquelle est ménagé un logement 3 de dimensions et de forme telles à pouvoir recevoir un élément 4 à encastrer.

En l'occurrence, sur ces figures, l'élément 4 est un interrupteur du type encastré de forme rectangulaire, connu en soi, composé d'un corps 5 renfermant le mécanisme et un jeu de contacts (non représentés) actionnés par un bouton poussoir 6 agissant de haut en bas dans le sens F (figure 3) à l'encontre d'un ressort 7 ou moyen équivalent.

Le bouton poussoir 6 est apte à coulisser dans un cadre 8 supérieur de l'interrupteur 4 grâce à un plan de joint 9 définissant un interstice périphérique, ici rectangulaire, entre le bouton 6 et le cadre 8, perpendiculaire à leurs plans respectifs qui sont sensiblement identiques.

Le cadre 8 de l'interrupteur 4 est de forme et de dimensions le rendant apte à se loger et à venir en appui dans une feuillure 10 ménagée dans une partie supérieure du logement 3 selon une profondeur égale à l'épaisseur dudit cadre 8 afin que l'ensemble de l'interrupteur 4 vienne en affleurement de la surface 2 de la cloison 1. Comme précédemment, un plan de joint 11 subsiste, définissant ainsi un interstice rectangulaire périphérique entre le cadre 8 et le bord 10a de la feuillure 10.

L'interrupteur 4 comporte classiquement des moyens de raccordement 13, par exemple actionnés par vis 14, à des conducteurs électriques (non représentés). Pour permettre le passage de ces conducteurs électriques, l'élément de cloison comporte, dans son épaisseur, un conduit 15 débouchant dans le logement 3. Ce conduit peut, soit comme il est représenté sur la figure 3 déboucher dans la face 16 opposée à la face apparente 2, soit suivre un chemin approprié dans l'épaisseur de la cloison 1.

Selon l'invention, les plans de joints 9 et 11 prédéfinis sont recouverts par une membrane adhésive 12, plaquée sur la face apparente 2 de la cloison 1 et englobant la surface supérieure de l'interrupteur 4, c'est-à-dire le bouton poussoir 6, le plan de joint 9 et le cadre 8 en s'étendant au delà du plan de joint 11, situé entre ledit cadre 8 et la face apparente 2 de la cloison 1, pour englober également ledit plan de joint 11 et supprimer par là toutes formes d'interstices.

Ainsi, la membrane 12 forme bien un couvre-joint plat apte à rendre la cloison 1 étanche et hermétique tout en assurant une continuité de la face 2, selon un plan sensiblement identique, à l'épaisseur de la membrane 12 près, par affleurement de celle-ci sur la dite face 2, afin de la rendre également sensiblement lisse.

Pour parfaire la continuité de la membrane 12 par rapport à la face 2 et réduire à néant toutes formes possibles de recoins, même dûs à la propre épaisseur de la membrane 12, les bords périphériques 12a de celle-ci peuvent être effilés en forme de biseau (figure 3).

La membrane 12, selon le présent exemple de réalisation, est constituée par un film plastique connu sous la dénomination commerciale de "LEXAN", offrant de bonnes qualités de résistance à la perforation, tout en autorisant une certaine souplesse élastique à la déformation. Cette dernière qualité est surtout utile dans le cas d'une commande d'un bouton poussoir. En effet, dans le cas d'un voyant lumineux statique, cela ne sera pas nécessaire.

Le film constituant la membrane 12 sera également translucide dans le cas d'un voyant de manière à permettre le passage de la lumière. S'il s'agit d'un interrupteur, cette qualité ne sera pas requise, à moins qu'il ne s'agisse d'un interrupteur lumineux.

Egalement, des inscriptions indicatives pourront être reproduites sur la membrane 12 par sérigraphie, jet d'encre ou tout autre moyen connu. La membrane 12 ainsi définie, comporte également sur sa périphérie, un cadre 12b, délimitant une zone comportant un adhésif 12c, correspondant à une zone de la face 2 de la cloison 1, jouxtant l'encastrement 3 dans lequel est disposé l'interrupteur 4. Bien entendu, la zone adhésive pourrait être étendue à toute la surface portante de la membrane 12.

Dans le cas présent, l'adhésif 12c est déposé directement sur la zone correspondante de la membrane 12, délimitée par le cadre 12b, et est protégé par une feuille de protection pelable (non visible), pour rendre ladite membrane 12 autocollante lors du retrait de la feuille au moment de sa mise en oeuvre.

Il va de soi que l'adhésif 12c pourrait être également constitué par une colle rapportée entre la membrane 12 et la face 2 de la cloison 1 dans la zone entourant l'interrupteur 4, immédiatement avant l'application de la membrane 12. Ou bien encore, l'adhésif 12c peut être remplacé par une bande adhésive double face d'abord collée sur la face apparente 2 de la cloison 1 par sa première face adhésive, sa seconde face adhésive recevant alors la membrane 12. La membrane adhésive 12 pourra aussi être appliquée par thermocollage par exemple à partir d'une source d'air chaud.

Dans le cas d'application de l'invention à une salle de bain carrelée, le logement 3 pourra avantageusement déboucher dans la face apparente d'un carreau, mettant à l'abri l'interrupteur de toutes projections d'eau.

La variante de réalisation représentée en coupe à la figure 4 se rapporte à l'encastrement d'un appareillage de téléphonie 4′. Cet appareillage comporte notamment dans sa face venant à affleurement de la face apparente 2 de la cloison 1, un panneau de commande constitué de boutons poussoir 6′ , un microphone 17 et un haut-parleur 18.

Comme on le voit sur cette figure, la membrane 12 comporte aux emplacements du haut-parleur 18 et du microphone 17, une série de trous 19, de sorte à limiter l'atténuation du son à la traversée de la membrane 12. Afin de ne pas nuire à l'étanchéité, une feuille en matière plastique 20, plus fine que la membrane 12, par exemple dans la même matière que celle constituant la membrane 12, est rapportée sur la face interne de celle-ci.

Cette feuille ne pourrait également être rapportée que sur des portions de cette face en regard des emplacements des séries de trous 19.

On pourrait obtenir cette diminution d'épaisseur lors de la fabrication du film plastique constituant la membrane 12.

Le fait de prévoir cette diminution d'épaisseur localement aux emplacements du haut-parleur 18 et du microphone 17, permet de ne pas nuire à la résistance mécanique de la membrane 12, aux emplacements où celle-ci doit être apte à subir des déformations pour l'actionnement des boutons poussoir 6′. On réalise de préférence cette dimunition d'épaisseur sur des surfaces réduites, soit aux moyens des séries de trous 19 dans la membrane 12 et de l'apposition de la feuille 20, soit lors de la fabrication de la membrane 12 en respectant des diminutions d'épaisseur localisées sous forme de séries de disques, afin de conforter cette résistance mécanique.

## Revendications

1. Elément de cloison (1), comprenant au moins un logement (3) pour un élément encastré de commande ou de signalisation électrique (4 ; 4′) recouvert par une membrane de protection fixée à la face apparente (2) de la cloison, caractérisé en ce que ladite membrane (12) est collée au moins sur la face apparente (2) de la cloison (1) en une zone périphérique adhésive (12c) formant un cadre (12b) autour de l'élément encastré (4 ; 4′) au-delà du plan de joint (11) formé entre les bords latéraux dudit élément (4 ; 4′) et dudit logement (3), pour former un couvre-joint plat, apte à rendre l'encastrement étanche tout en assurant la continuité de la face apparente (2) de la cloison (1), selon un plan sensiblement identique, par affleurement de la membrane (12) sur ladite face (2), qui est ainsi étanche et lisse.

2. Cloison selon la revendication 1, caractérisé en ce que ledit élément encastré (4, 4′) étant un élément de commande à poussoir mobile (6), ladite membrane (12) est constituée par un film en matière plastique ayant des qualités de résistance à la perforation et de souplesse élastique à la déformation.

3. Cloison suivant la revendication 2, caractérisé en ce que pour un élément encastré constitué par un élément de signalisation électrique, ladite membrane (12) comporte une couche de matière adhésive sur toute sa surface portante et en ce qu'elle est collée également sur toute la surface dudit élément encastré (4,4′), celui-ci venant en affleurement de la face apparente (2) de la cloison.

4. Cloison suivant l'une quelconque des revendications 1 à 3, caractérisée en ce que la cloison comporte un élément encastré (4′) constitué par un panneau de commande encastré comportant une pluralité de touches de commande de type poussoir (6′) et en ce que ladite membrane associée audit panneau est collée également sur les portions de surface venant à affleurement de la face apparente de la cloison de l'élément encastré (4′). qui n'ont pas à subir des déplacements.

5. Cloison suivant la revendication 4, caractérisée en ce que l'épaisseur de ladite membrane (12) est réduite localement sur des portions (19) de sa surface aux emplacements d'un haut parleur (18) et/ou microphone (17) que comporte ledit panneau avec une souplesse élastique à la déformation permettant l'actionnement dudit poussoir (6′) et une résistance à la perforation autorisant ses déformations sans risque de rompre l'étanchéité, ladite membrane n'étant alors collée que sur le pourtour dudit logement et pas sur ledit poussoir.

6. Dispositif selon l'une quelconque des revendications 1 à 5, caractérisé en ce que les bords périphériques (12a) de la membrane (12) sont effilés.

## Patentansprüche

1. Wandelement (1), das wenigstens ein Gehäuse (3) für ein eingesetztes elektrisches Steuer- oder Signalelement (4; 4′) enthält, dass von einer Schutzmembran bedeckt wird, die auf der Sichtseite (2) der Wand befestigt ist, dadurch gekennzeichnet, daß die vorgenannte Membran (12) wenigstens in einer peripheren adhäsiven Zone (12c), die einen Rahmen (12b) um das eingesetzte Element (4; 4′) oberhalb der Verbindungsfläche (11) bildet, die zwischen den Seitenkanten des Elementes (4; 4′) und dem Gehäuse (3) gebildet ist, auf die Sichtseite (2) der Wand (1) geklebt ist, so daß eine flache Abdeckung geformt ist, die den Einsatz abdichtet, wobei gleichzeitig die Ebenmäßigkeit der Sichtseite (2) der Wand (1) als eine gleichmäßige Fläche durch ein In-Flucht-Liegen der Membran (12) mit der Seite (2), die dort dicht und glatt ist, sichergestellt ist.

2. Wand gemäß Anspruch 1, dadurch gekennzeichnet, daß das eingesetzte Element (4; 4′) ein Steuerelement mit einem beweglichem Schalter (6) ist, wobei die genannte Membran (12) aus einem Plastikfilm besteht, der sich durch eine besondere Resistenz gegen Perforation und eine elastische Geschmeidigkeit bei Deformation auszeichnet.

3. Wand nach Anspruch 2, dadurch gekennzeichnet, daß für ein aus einem elektrischen Signalelement bestehendes eingesetztes Element (4; 4′) die genannte Membran (12) eine Klebeschicht auf ihrer gesamten tragenden Fläche aufweist, und dadurch, daß sie auch auf die gesamte Oberfläche des eingesetzten Elementes (4; 4′) aufgeklebt wird, wodurch dieses mit der Sichtseite (2) der Wand in Flucht liegt.

4. Wand nach einem der Ansprüche 1 - 3, dadurch gekennzeichnet, daß die Wand ein eingesetztes Element (4′) enthält, das aus einem eingebauten Schalttafelelement besteht, das eine Anzahl von Steuertasten in Form von Druckschaltern (6′) enthält, und daß die diesem Schalttafelelement zugeordnete Membran ebenfalls auf die Teile der Oberfläche (1) des eingesetzten Elementes (4′) aufgeklebt ist, die auf der Sichtseite der Wand in Flucht liegen und unbeweglich sind.

5. Wand nach Anspruch 4, dadurch gekennzeichnet, daß die Dicke der genannten Membran (12) örtlich in Bereichen (19) ihre Oberfläche reduziert ist, wo ein Lautsprecher (18) und/oder ein Mikrofons (17) plaziert sind, die das genannte Schalttafelelement trägt, wobei die Membran mit der elastischen Geschmeidigkeit bei Deformation es erlaubt, den Druckschalter 6′ zu betätigen, und eine besondere Resistenz gegen Perforationen ihre Verformungen erlaubt, ohne Gefahr einer Verletzung der Dichtheit, wobei also die Membran nur auf den äußeren Umfang des Gehäuses geklebt wird und nicht auf den Druckschalter.

6. Vorrichtung nach einem der Ansprüche 1 - 5, dadurch gekennzeichnet, daß die Außenkanten (12a) der Membran (12) sich verjüngen.

## Claims

1. Partition section (1), including at least one position (3) for a flush-mounted item for electrical control or signalling (4 ; 4′) covered by a protective membrane fixed to the visible face of the partition, characterised by the fact that the said membrane (12) is stuck at least to the visible face (2) of the partition (1) in a peripheral adhesive zone (12c) forming a frame (12b) around the flush-mounted item (4 ; 4′) beyond the joint plane (11) formed between the lateral edges of the said item (4 ; 4′) and the said position (3), to form a flat joint cover which renders the recessing watertight while providing continuity of the visible face (2) of the partition (1), in a plane which is practically identical, by flush contact between the membrane (12) with the said face (2), which is thus smooth and watertight.

2. Partition according to claim 1, characterised by the fact that the said flush-mounted item (4, 4′) being a control item with movable push button (6) the said membrane (12) is made up of a film of plastic material having qualities of perforation-resistance and elastic deformation.

3. Partition according to claim 2, characterised by the fact that for a flush-mounted item comprising an electrical signalling device, the said membrane (12) includes a layer of adhesive material on its whole contact surface and by the fact that it is also stuck on the whole surface of the said flush-mounted item (4, 4′), this being in flush contact with the visible face of the partition.

4. Partition according to any of claims 1 to 3, characterised by the fact that the partition includes a flush-mounted item (4′) comprised of a flush-mounted control panel including several control keys of the push-button type (6′) and by the fact that the said membrane associated with the said panel is also stuck on the portions of surface fixed to the visible face (2) of the partition in flush contact with the visible face of the partition, which do not have to be moved.

5. Partition according to claim 4, characterised by the fact that the thickness of the said membrane (12) is locally reduced on the portions (19) of its surface at the position of a loudspeaker (18) and/or microphone (17) incorporated in the said panel with elastic flexibility to deformation allowing the said push button (6) to be operated and sufficient resistance to perforation to permit its deformation without risk of rupturing its waterproofness, the said membrane then only being stuck on the periphery of the said housing and not on the said push-button.

6. Device according to any of claims 1 to 5, characterised by the fact that the peripheral edges (12a) of the membrane (12) are feathered.
